# FASCICULE DE BREVET EUROPEEN

(11) **EP 3 280 651 B1**
(45) Date de publication et mention de la délivrance du brevet: **10.07.2019**
(21) Numéro de dépôt: 16719036.2
(22) Date de dépôt: 08.04.2016
(51) Int. Cl.: B65D 33/25

(54) **SACHET AYANT UNE OUVERTURE MASQUEE**
BEUTEL MIT EINER VERDECKTEN ÖFFNUNG
POUCH HAVING A CONCEALED OPENING

(30) Priorité: 10.04.2015 FR 1553143; 28.10.2015 FR 1560314
(43) Date de publication de la demande: 14.02.2018
(73) Titulaire: S2F Flexico, 60119 Henonville (FR)
(72) Inventeur: MARTIAL, Romain, 95290 L'Isle Adam (FR)
(74) Mandataire: Regimbeau
(86) Numéro de dépôt international: PCT/EP2016/057842
(87) Numéro de publication internationale: WO 2016/162534

(56) Documents cités:
- EP-A1- 1 712 483
- WO-A1-2009/130177
- WO-A1-2012/075007
- WO-A2-02/074645
- FR-A1- 2 963 927
- FR-B1- 2 628 067
- GB-A- 2 458 645
- JP-A- 2000 072 156
- US-A- 4 878 763
- US-A1- 2009 245 699
- US-A1- 2014 270 585
- US-B1- 7 988 359

## Description

### DOMAINE DE L'INVENTION

La présente invention concerne le domaine des sachets d'emballage.

Plus précisément, la présente invention concerne le domaine des sachets d'emballage comprenant des moyens d'ouverture/fermeture, par exemple et non limitativement sous forme de profilés complémentaires.

### ARRIERE-PLAN TECHNOLOGIQUE

De nombreux sachets d'emballage et de nombreux dispositifs de fermeture à cet effet ont déjà été proposés.

La plupart des dispositifs de fermeture connus à cette fin comprennent deux profilés complémentaires, par exemple de type mâle/femelle ou de type velours/crochets, ou encore de type crochets complémentaires, portés par des voiles support respectifs.

Le document FR 2 628 067 a notamment proposé un sachet comprenant deux parois principales comprenant deux profilés de fermeture complémentaires portés par des voiles support respectifs fixés respectivement sur les parois. La zone de fixation du voile support sur la paroi n'est pas superposée au profilé mâle mais décalée par rapport à celui-ci afin d'articuler le voile support correspondant sur la paroi au niveau de la zone de fixation. Comme cela est décrit dans le document FR 2 628 067, la disposition qui précède permet d'éviter que la pression interne au sachet ne soit appliquée aux profilés de fermeture et tende à séparer ceux-ci. En effet, la séparation des parois du sachet (afin d'ouvrir ce dernier) conduit à un possible pivotement du voile support au niveau de la zone charnière formée par sa fixation, sans risque de séparation des profilés de fermeture.

Les sachets répondant à cette disposition ont déjà rendu de grands services et rendent la réouverture du sachet difficile, de manière à assurer à son usager que son contenu ne puisse pas en ressortir facilement.

On a également proposé dans le document FR 2 963 927 que les deux zones de fixation des voiles soient localisées à distance et de part et autre des profilés complémentaires correspondants de sorte que l'un des voiles articulés est dirigé vers l'intérieur du sachet tandis que l'autre voile articulé est dirigé vers son embouchure.

Ces sachets résistent encore davantage aux sollicitations internes et externes des parois du sachet, à tel point qu'il s'avère aujourd'hui très difficile de les ouvrir sans endommager le dispositif de fermeture ou les parois du sachet.

Or dans certains cas, il peut s'avérer nécessaire de pouvoir ouvrir le sachet sans l'endommager, afin d'accéder à son contenu tout en étant sûr de pouvoir le refermer après ouverture.

Un tel sachet trouve par exemple application dans le domaine de l'emballage de produits nocifs, tels que des tablettes de lessive. En effet, il est important de pouvoir garantir aux usagers que le sachet reste fermé entre deux utilisations, afin d'empêcher notamment à des enfants d'accéder à son contenu, tout en laissant la possibilité aux parents d'ouvrir et de refermer le sachet à plusieurs reprises sans risquer de l'endommager, et de préférence sans que les ouvertures et fermetures successives ne soient trop difficiles.

WO 2009/130177 A1, JP 2000 072156 A et US 2014/270585 décrivent des sachets de l'art antérieur.

### RESUME DE L'INVENTION

Un premier objectif de l'invention est donc de proposer un sachet comprenant des moyens d'ouverture/fermeture, par exemple et non limitativement sous forme de profilés complémentaires, et présentant un système permettant d'ouvrir facilement lesdits moyens d'ouverture/fermeture. Le cas échéant, lorsque les moyens d'ouverture sont articulés sur l'une et/ou l'autre des parois du sachet, le système doit permettre à un adulte d'ouvrir un sachet malgré l'effet charnière généré par l'articulation.

Pour cela, l'invention propose un sachet comprenant :
- une première et une deuxième paroi reliées ensemble de manière à définir des côtés latéraux et un fond du sachet,
- un ensemble de fermeture comprenant un premier et un deuxième voile support reliés respectivement à la première et à la deuxième paroi et comportant chacun un élément de fermeture complémentaire.

Le premier voile support est relié de manière discontinue sur sa longueur à la première paroi du sachet de façon à ménager au moins un passage entre ce premier voile support et la première paroi du sachet à partir de l'extérieur du sachet. Ce passage permet ainsi une déformation locale du premier voile support propre à modifier l'orientation relative locale des éléments de fermeture lors d'un écartement des parois du sachet et facilite la séparation des éléments de fermeture complémentaires.

Selon l'invention, le deuxième voile support est articulé sur la deuxième paroi de sorte que la traction sur les parois du sachet lorsque les éléments de fermeture complémentaires sont en prise entraîne la rotation des voiles support autour desdits éléments de fermeture complémentaires.

Certaines caractéristiques préférées mais non limitatives du sachet décrit ci-dessus sont les suivantes, prises individuellement ou en combinaison :
- le premier voile support présente un bord supérieur et un bord inférieur, le bord inférieur étant plus proche du fond du sachet que le bord supérieur et le bord supérieur étant relié de manière discontinue à la première paroi du sachet, de façon à ménager le passage,
- le bord supérieur du premier voile support est fixé de manière continue à la premier paroi le long d'un premier tronçon et est séparé de manière continue de ladite première paroi le long d'un deuxième tronçon, et le bord inférieur du premier voile support est fixé de manière continue sur la première paroi le long du deuxième tronçon sur tout ou partie de sa hauteur,
- le bord inférieur du premier voile support est relié à la première paroi de manière continue entre les côtés latéraux du sachet,
- le premier voile support est divisé en une partie inférieure et une partie supérieure, la partie inférieure étant plus proche du fond que la partie supérieure et portant l'élément de fermeture, et dans lequel la partie supérieure du premier voile support est reliée de manière discontinue à la première paroi de manière à ménager le passage,
- le premier voile support est divisé en une partie inférieure et une partie supérieure, la partie inférieure étant plus proche du fond que la partie supérieure et portant l'élément de fermeture, et dans lequel la partie supérieure du premier voile support est localement découpée de manière à ménager le passage,
- le passage présente une longueur, suivant la direction s'étendant entre les côtés du sachet, comprise entre 12 mm et 35 mm,
- le deuxième voile support est fixé sur la deuxième paroi dans une zone localisée qui n'est pas superposée avec l'élément de fermeture et qui est décalée par rapport audit élément de fermeture, de sorte que le deuxième voile support est articulé sur la deuxième paroi,
- le deuxième voile support est divisé en une partie inférieure et une partie supérieure, la partie inférieure étant plus proche du fond que la partie supérieure et portant l'élément de fermeture, et dans lequel la zone localisée au niveau de laquelle est fixé le deuxième voile support sur la deuxième paroi fait partie de la partie inférieure dudit deuxième voile support,
- la partie supérieure du deuxième voile support présente une hauteur inférieure à une hauteur de l'élément de fermeture,
- le premier et le deuxième voile support sont reliés à la première et à la deuxième paroi par l'intermédiaire d'un premier et d'un deuxième voile d'extension, respectivement, l'un au moins des voiles support étant fixé au voile d'extension à distance de son bord supérieur,
- l'au moins un voile support est fixé au voile d'extension correspondant dans une zone adjacente à l'élément de fermeture complémentaire porté par ledit voile support,
- le sachet comprend en outre une paroi supplémentaire présentant un premier pan et un deuxième pan, le premier pan étant relié à la deuxième paroi à proximité de l'embouchure du sachet tandis que le deuxième pan est relié à la première paroi, ladite paroi supplémentaire étant pliée entre le premier pan et le deuxième pan le long d'un pli de sorte que le premier pan s'étend en direction du fond, et dans lequel le premier voile support et le deuxième voile support (32) sont fixés sur la première paroi, et le deuxième voile support est en outre fixé sur le deuxième pan de la paroi supplémentaire,
- le deuxième pan de la paroi supplémentaire est fixé à proximité des côtés latéraux de la première paroi, entre le deuxième voile support et le pli,
- les éléments de fermeture complémentaires comprennent chacun au moins un profilé complémentaire, de préférence au moins deux profilés complémentaires, par exemple entre trois et six profilés complémentaires, et/ou
- tout ou partie des profilés complémentaires comprend des altérations séquentielles sensiblement parallèles aux côtés latéraux, typiquement des écrasements séquentiels.

Un deuxième objectif est de proposer un sachet d'emballage qui soit capable de résister aux sollicitations internes et externes des parois du sachet, tout en autorisant une ouverture et une fermeture faciles de son embouchure par un usager autre qu'un enfant, afin notamment d'empêcher l'accès à l'intérieur du sachet à des enfants tout en garantissant à l'usager la possibilité d'ouvrir et de fermer à plusieurs reprises le sachet sans risquer de l'endommager.

Pour cela, il est proposé un sachet comprenant :
- une première et une deuxième paroi, comprenant chacune un bord inférieur et un bord supérieur reliés entre eux par des côtés latéraux,
- un dispositif de fermeture comportant un premier et un deuxième voile support comprenant chacun au moins un profilé complémentaire, le premier et le deuxième voile support étant fixés à proximité des côtés latéraux de la deuxième paroi, et
- une paroi supplémentaire, comprenant un premier pan et un deuxième pan, le premier pan étant fixé le long du bord supérieur de la deuxième paroi tandis que le deuxième pan est fixé sur la première paroi.

La paroi supplémentaire est pliée entre le premier pan et le deuxième pan le long d'un pli, de sorte que le deuxième pan s'étend en direction du bord supérieur de la première paroi. Par ailleurs, le premier voile support et le deuxième voile support sont fixés sur la première paroi, le deuxième voile support étant en outre fixé sur le deuxième pan de la paroi supplémentaire de sorte qu'une sollicitation en écartement de la première et de la deuxième paroi du sachet lorsque les profilés complémentaires sont en prise entraine une rotation du dispositif de fermeture autour du deuxième voile support.

Certaines caractéristiques préférées mais non limitatives du sachet conforme à ce deuxième aspect sont les suivantes, prises seules ou en combinaison :
- le deuxième pan de la paroi supplémentaire est fixé à proximité des côtés latéraux de la première paroi, entre le premier voile support et le pli,
- le deuxième voile support comprend une partie supérieure portant l'au moins un profilé complémentaire et une partie inférieure s'étendant dans le prolongement de la partie supérieure, depuis le profilé complémentaire, la partie supérieure étant plus proche du bord supérieur de la première paroi que la partie inférieure et le deuxième voile support étant fixé sur la première paroi au niveau de la partie supérieure, la partie inférieure étant au moins partiellement libre par rapport à ladite première paroi,
- un passage entre la partie supérieure et la première paroi est ménagé afin de former une zone d'accès à une région de la première paroi qui s'étend en regard de l'au moins un profilé complémentaire du deuxième voile support, de sorte que la partie supérieure est divisée en trois tronçons consécutifs entre les deux côtés latéraux de la première paroi, à savoir : un premier tronçon, s'étendant entre l'un des côtés latéraux de la première paroi et la zone d'accès, un deuxième tronçon, s'étendant le long de la zone d'accès, entre le premier tronçon et le troisième tronçon, et un troisième tronçon, s'étendant entre la zone d'accès et l'autre côté latéral de la première paroi,
- le deuxième voile support est fixé le long du premier et du troisième tronçon, mais laissé libre par rapport à la première paroi le long du deuxième tronçon afin de former le passage, ledit passage passant entre la partie supérieure et la première paroi,
- seule une région du deuxième voile support qui s'étend entre les profilés complémentaires et le bord supérieur de la première paroi est fixée sur la première paroi, la région portant l'au moins un profilé complémentaire étant libre par rapport à ladite première paroi, la partie supérieure comprenant une fente traversante le long du deuxième tronçon, à la limite des profilés complémentaires,
- une région de la partie supérieure qui s'étend depuis l'au moins un profilés complémentaires le long du deuxième tronçon est découpée afin de former le passage, ledit passage passant entre la partie supérieure et la première paroi,
- le deuxième tronçon de la partie supérieure s'étend sur une longueur comprise entre 1.5 centimètres et trois centimètres le long de la partie supérieure du deuxième voile support, par exemple entre 12 millimètres et trente-cinq millimètres,
- la partie inférieure peut être fixée à la première paroi le long du deuxième tronçon et ainsi fermer le passage,
- le premier voile support comprend une partie supérieure portant l'au moins un profilé complémentaire et une partie inférieure s'étendant dans le prolongement de la partie supérieure, depuis le profilé complémentaire, la partie supérieure étant plus proche du bord supérieur de la première paroi que la partie inférieure, et dans lequel une hauteur de la partie supérieure du premier voile support est sensiblement égale à une hauteur des profilés complémentaires, de sorte que la partie supérieure ne dépasse pas des profilés complémentaires,
- la paroi supplémentaire est formée intégralement et en une seule pièce avec la deuxième paroi et s'étend dans le prolongement de ladite deuxième paroi, ou la paroi supplémentaire est rapportée et fixée sur la deuxième paroi, à proximité de son bord supérieur, de manière à s'étendre en direction du bord inférieur de ladite deuxième paroi, ou la paroi supplémentaire est rapportée et fixée sur la deuxième paroi, à distance de son bord supérieur, par exemple dans une région adjacente au pli,
- le premier voile support est formé intégralement avec la paroi supplémentaire ou est rapporté et fixé sur la paroi supplémentaire,
- la première paroi et la deuxième paroi sont soudées ensemble le long de leurs côtés latéraux entre le pli et leur bord supérieur,
- le deuxième voile support est fixé à distance du bord supérieur de la première paroi,
- le pli s'étend à une distance comprise entre 30 et 70 millimètres, typiquement de l'ordre d'une quarantaine de millimètres, du bord supérieur de la deuxième paroi,
- le premier et le deuxième voile support comprennent chacun au moins deux profilés complémentaires, de préférence au moins trois, par exemple entre trois et six, et/ou
- tout ou partie des profilés complémentaires comprend des altérations séquentielles perpendiculaires au bord supérieur de la paroi associée, typiquement des écrasements séquentiels.

### BREVE DESCRIPTION DES DESSINS

D'autres caractéristiques, buts et avantages de la présente invention apparaîtront mieux à la lecture de la description détaillée qui va suivre, et au regard des dessins annexés donnés à titre d'exemples non limitatifs et sur lesquels :
La figure 1 illustre une vue en coupe transversale d'un premier exemple de réalisation d'un sachet conforme à l'invention, le sachet étant au repos,
La figure 2 illustre une vue en coupe transversale d'un deuxième exemple de réalisation d'un sachet conforme à l'invention, le sachet étant au repos,
La figure 3 illustre une vue en coupe transversale d'un troisième exemple de réalisation d'un sachet conforme à l'invention, le sachet étant au repos,
La figure 4a est une vue en perspective d'un quatrième exemple de réalisation d'un sachet conforme à l'invention,
La figure 4b illustre une vue en coupe transversale selon l'axe A-A du sachet de la figure 4a, lorsque le sachet est au repos,
La figure 4c illustre une vue en coupe transversale selon l'axe A-A du sachet de la figure 4a, lorsqu'une personne applique un effort de traction sur les parois du sachet pour séparer les profilés complémentaires du dispositif de fermeture,
La figure 5 est une vue en détail d'un exemple de réalisation d'un passage permettant une ouverture facile d'un sachet conforme à l'invention,
La figure 6a est une vue du dessus d'une variante de réalisation du premier exemple de réalisation d'un sachet conforme à l'invention, comprenant l'ouverture facile de la figure 5, lorsqu'un utilisateur tente d'ouvrir le sachet de manière conventionnelle,
La figure 6b est une vue en coupe du sachet de la figure 6a, suivant l'axe B-B illustré sur la figure 6a,
La figure 7 est une vue en coupe du sachet de la figure 6a, suivant l'axe A-A illustré sur la figure 6a, lorsqu'un utilisateur insère l'un de ses pouces dans le passage et place l'autre de ses pouces le long de la deuxième paroi,
La figure 8a est une vue du dessus du sachet de la figure 6a lorsqu'un utilisateur utilise le passage et est sur le point de séparer les éléments de fermeture,
La figure 8b est une vue en coupe du sachet de la figure 8a, suivant l'axe B-B illustré sur la figure 7,
La figure 9 est une vue du dessus du sachet de la figure 6a lorsque les éléments de fermeture sont en train de se séparer,
La figure 10 est une vue en perspective du sachet de la figure 5a après ouverture à l'aide du passage,
La figure 11 illustre une vue en coupe d'un cinquième exemple de sachet conforme à l'invention, lorsque le sachet est au repos.

### DESCRIPTION DETAILLEE D'UN MODE DE REALISATION

Un sachet 1 comprend, de façon classique en soi, une première et une deuxième paroi 10, 20 reliées ensemble de manière à définir des côtés latéraux et un fond 2 du sachet 1, ainsi qu'une embouchure, s'étendant à l'opposé de son fond 2.

Le sachet 1 peut être réalisé à l'aide d'une feuille unique repliée sur elle-même et soudée sur deux côtés ou de plusieurs feuilles, par exemple deux feuilles soudées entre elles au niveau de leurs côtés, de préférence selon des arêtes reliant les parois et formant les côtés latéraux et le fond 2 du sachet 1.

Le sachet 1 comprend en outre un ensemble de fermeture 3. L'ensemble de fermeture 3 s'étend à proximité de l'embouchure.

L'ensemble de fermeture 3 comprend un premier et un deuxième voile support 30, 32 reliés respectivement à la première et à la deuxième paroi 10, 20. Chaque voile support 30, 32 porte au moins un élément de fermeture complémentaire 34, par exemple du type profilé complémentaire, bande de velours/crochet, etc.

Le premier voile support 30 présente une partie supérieure 30a et une partie inférieure 30b, la partie supérieure 30a étant plus proche de l'embouchure du sachet 1 que la partie inférieure 30b. La partie inférieure 30b porte par ailleurs tout ou partie de l'élément de fermeture 34.

Afin de permettre une déformation locale du premier voile support 30 propre à modifier l'orientation relative locale des éléments de fermeture 34 lors d'un écartement des parois du sachet 1 et faciliter l'ouverture de l'ensemble de fermeture 3, le premier voile support 30 est relié de manière discontinue sur sa longueur à la première paroi 10 du sachet 1 de façon à ménager au moins un passage entre ce premier voile support 30 et la première paroi 10 du sachet 1, à partir de l'extérieur du sachet 1.

Cette configuration est particulièrement avantageuse dans le cas d'un sachet 1 dont l'ensemble de fermeture 3 est difficile à ouvrir, tel qu'un ensemble de fermeture 3 articulé sur l'une au moins des parois du sachet 1, mais trouve également application lorsque l'ensemble de fermeture 3 est conventionnel (non articulé). En effet, pour ouvrir l'ensemble de fermeture 3, il suffit à un utilisateur :
- d'introduire l'un de ses pouces depuis l'extérieur du sachet 1 - soit par l'embouchure - de manière à saisir la deuxième paroi 20, de préférence à proximité de l'élément de fermeture 34 du deuxième voile support 32,
- d'introduire son deuxième pouce dans l'embouchure du sachet 1 dans le passage 40 formé entre la première paroi 10 et le premier voile support 30 (voir figure 7). Dans cette position, les voiles support sont sensiblement parallèles l'une à l'autre, et
- d'écarter les parois en appliquant un effort sur lesdites parois grâce au premier pouce et au deuxième pouce représentées sur la figure 8b) qui s'étend sensiblement perpendiculairement au plan de l'ensemble de fermeture 3 (voir figures 8a et 8b).

En pratique, le passage 40 permet de localiser le point d'application de l'effort au niveau de l'élément de fermeture 34 du premier voile support 30, voire de la partie inférieure du premier voile support 30 (selon la hauteur du passage 40) (voir la figure 8b). De la sorte, dans les cas où le deuxième voile support 32 est articulé, lors de l'écartement des parois, la saisie de la première paroi 10 derrière le premier voile support 30 permet de limiter la rotation de l'ensemble de fermeture 3 et donc de rapprocher de la direction de séparation la direction d'application de l'effort sur les éléments de fermeture 34.

A titre de comparaison, comme illustré sur les figures 6a et 6b, lorsque l'utilisateur tente d'ouvrir de manière conventionnelle un sachet 1 comportant une articulation (zones 31 ou 33), l'effort de traction appliqué sur les parois 10, 20 a pour effet de faire tourner l'ensemble de fermeture et de l'aligner avec la direction d'application de cet effort (voir les flèches sur la figure 6b), soit perpendiculairement à la direction de séparation des éléments de fermeture 34 (ladite direction de séparation s'étendant perpendiculairement au plan des voiles support 30, 32). Il en résulte que les éléments de fermeture 34 restent en prise et empêchent l'ouverture du sachet 1.

Par relié, on comprendra ici que le voile support 30, 32, est soit rapporté et fixé, par exemple par soudure, sur la paroi associée, soit venu de matière (c'est-à-dire formé intégralement et en une seule pièce) avec ladite paroi 10, 20. La soudure peut être du type soudure thermique, une soudure à ultrasons, par exemple par points, ou les deux (réalisées successivement).

Bien entendu, le premier et le deuxième voile support 30, 32 peuvent être reliés selon des techniques identiques ou différentes à la paroi 10, 20 associée : par exemple, le premier voile support 30 peut être rapporté et fixé sur la première paroi 10 tandis que le deuxième voile support 32 peut être venu de matière avec la deuxième paroi 20, ou inversement.

Dans une forme de réalisation, le passage 40 s'étend le long d'une hauteur substantielle du premier voile support 30, afin de permettre à l'utilisateur de mieux bloquer les mouvements du premier voile support 30.

Le premier voile support 30 peut par exemple être divisé en plusieurs tronçons consécutifs, correspondant chacun à une partie du premier voile support 30 qui est ou non soudée sur la première paroi 10.

Par exemple, dans un exemple de réalisation illustré sur la figure 5, le premier voile support 30 peut être divisé en trois tronçons A, B, C :
- un premier tronçon A qui s'étend entre l'un des côtés latéraux du sachet 1 et le passage 40, dans lequel le premier voile support 30 est relié à la première paroi 10,
- un deuxième tronçon B, qui s'étend le long du passage 40, dans lequel le premier voile support 30 n'est pas relié sur au moins une partie de sa hauteur au premier voile support 30, de manière à ménager le passage 40, et
- un troisième tronçon C, qui s'étend entre l'autre des côtés latéraux du sachet 1 et le passage 40, dans lequel le premier voile support 30 est relié à la première paroi 10.

Le premier voile support 30 est alors bien relié de manière discontinue sur sa longueur à la première paroi 10 du sachet 1, puisqu'il n'est pas fixé sur au moins une partie de sa hauteur à la première paroi 10 le long du deuxième tronçon B.

Par longueur, on comprendra ici la dimension qui s'étend le long de la direction d'extension de l'ensemble de fermeture 3 et qui s'étend entre les côtés latéraux du sachet 1. Par ailleurs, par hauteur on comprendra la dimension qui s'étend perpendiculairement à la direction d'extension de l'ensemble de fermeture 3 et qui s'étend entre l'embouchure et le fond 2 du sachet 1.

On comprendra que le sachet 1 peut comprendre davantage de tronçons, dont deux tronçons disjoints dans lesquels le premier voile support 30 n'est pas relié à la première paroi 10 sur une partie de sa hauteur.

Dans une forme de réalisation, le passage 40 peut s'étendre sur toute la hauteur de la partie supérieure 30a du premier voile support 30, voire éventuellement jusqu'à une zone sous-jacente à l'élément de fermeture 34. Pour cela, la partie supérieure 30a du premier voile support 30 peut être reliée à la première paroi 10 dans les premier et troisième tronçons A, C, par exemple par soudage, tandis qu'elle est laissée libre (non soudée) le long du deuxième tronçon B.

En variante, la partie supérieure 30a du premier voile support 30 peut comprendre une encoche locale au niveau du deuxième tronçon B et reliée à la première paroi 10 le long des premier et deuxième tronçons A, C. L'encoche peut notamment être obtenue par découpe de la partie supérieure du premier voile support 30, au niveau du deuxième tronçon B.

Dans un mode de réalisation, afin de faciliter l'ouverture de l'ensemble de fermeture 3, la partie inférieure 30b du premier voile support 30 est reliée de manière continue sur tout ou partie de sa hauteur à la première paroi 10 du sachet 1 dans la zone qui s'étend en regard du passage 40. Cette liaison continue de la partie inférieure 30b dans le prolongement du passage 40 permet d'accroître l'effort appliqué par la première paroi 10 sur les éléments de fermeture 34 suivant la direction de séparation, et donc de simplifier leur séparation et l'ouverture de l'ensemble de fermeture. Dans une forme de réalisation, seule une zone inférieure, sous-jacente à l'élément de fermeture 34, de la partie inférieure 30b du premier voile support 30 est reliée à la première paroi 10 (voir figure 5). De la sorte, l'utilisateur peut introduire son pouce dans le passage au-delà de l'élément de fermeture 34, ce qui facilite le déclenchement de la séparation des éléments de fermeture 34.

Typiquement, dans l'exemple de réalisation illustré sur la figure 5, la partie inférieure 30b du premier voile support 30 est reliée sur une partie de sa hauteur à la première paroi 10 le long du deuxième tronçon B (voir la zone hachurée 44).

De manière optionnelle, afin de rigidifier la fixation de la partie inférieure 30b du premier voile support 30 sur la première paroi 10, des soudures transversales 42 peuvent en outre être effectuées à la frontière entre le premier et le deuxième tronçon A, B d'une part et à la frontière entre le deuxième et le troisième tronçon B, C d'autre part (quelle que soit la hauteur sur laquelle la partie inférieure 30b est soudée à la premier paroi). On notera que de telles soudures transversales 42 permettent, en plus de rigidifier la fixation du premier voile support 10, d'assurer une étanchéité entre l'extérieur et l'intérieur du sachet 1 au niveau du deuxième tronçon B, malgré la présence du passage 40.

Au niveau des premier et troisième tronçons A, C, la partie inférieure 30b peut être laissée libre (comme illustré sur la figure 5, sur laquelle les zones hachurées représentent les parties soudées du premier voile support 30) ou reliée de manière continue à la première paroi 10 du sachet 1 sur tout ou partie de sa hauteur, auquel cas la partie inférieure 30b est alors reliée à la première paroi 10 d'un côté latéral du sachet 1 à l'autre.

Afin de permettre le passage 40 d'un pouce, de préférence du pouce d'un adulte, le passage 40 présente une longueur, suivant la direction d'extension de l'ensemble de fermeture 3 entre les côtés latéraux du sachet 1, comprise entre 12 mm et 35 mm.

Dans une forme de réalisation, le passage 40 est plus proche de l'un des côtés du sachet 1 que de l'autre desdits côtés, de manière à ne pas s'étendre de manière centrale. De la sorte, le passage 40 est moins susceptible d'être sollicité lors de la manipulation du sachet 1. Typiquement, le bord du passage 40 peut s'étendre à une distance comprise entre 10% et 30% de la distance entre les côtés latéraux du sachet 1, c'est-à-dire que pour un sachet 1 présentant une longueur, entre les côtés latéraux, de 100 mm, le bord du passage 40 s'étend à une distance comprise entre 10 mm et 30 mm de l'un des côtés latéraux.

Dans un mode de réalisation, chaque élément de fermeture 34 comprend plusieurs profilés complémentaires, comme illustré dans les figures 3 à 11, de préférence entre trois et six profilés complémentaires, par exemple cinq.

La présence de plusieurs profilés complémentaires 34 permet en effet de faciliter la mise en prise de l'ensemble de fermeture 3 depuis les faces externes des parois 10, 20 du sachet 1, en réduisant la précision nécessaire pour garantir leur fermeture. Elle assure par ailleurs une meilleure résistance aux sollicitations internes et externes des parois 10, 20 du sachet 1.

Les profilés complémentaires 34 peuvent être de type mâle/femelle, mâle / mâle (profilés en forme de flèche, comme illustré sur les figures) velours/crochets, ou encore de type crochets complémentaires.

Les profilés complémentaires 34 peuvent être altérés séquentiellement en formant des altérations successives le long des profilés complémentaires 34 suivant une direction transversale aux voiles support. Les altérations séquentielles sont des modifications locales séquentielles des profilés complémentaires 34, qui peuvent notamment comprendre des écrasements séquentiels et/ou des incisions séquentielles sans enlèvement de matière (c'est-à-dire soit uniquement des écrasements séquentiels, soit uniquement des incisions séquentielles, soit à la fois des écrasements séquentiels et des incisions séquentielles) et/ou des encoches séquentielles avec enlèvement de matière. On pourra se référer notamment à la demande internationale N° EP2012/073186 au nom de la Demanderesse, qui décrit des exemples de réalisation d'altérations séquentielles.

Dans une forme de réalisation, tout ou partie des profilés complémentaires 34 peuvent comprendre les altérations séquentielles. Ainsi, plusieurs profilés complémentaires 34 peuvent comprendre des altérations séquentielles tandis qu'au moins un profilé complémentaire 34 peut rester intact, ou inversement.

Dans ce qui suit, des exemples d'ensembles de fermeture 3 vont à présent être décrits en relation avec les figures 1 à 4 annexées. Il s'agit cependant d'exemples de réalisation non limitatifs, dans la mesure où l'invention s'applique à tout ensemble de fermeture 3 comportant des voiles support 30, 32, venus de matière sur les parois 10, 20 du sachet 1 ou rapportés et fixés sur lesdites parois 10, 20, comportant des éléments de fermeture 34.

Selon l'invention, le deuxième voile support 32 est articulé sur la deuxième paroi 20 de sorte que la traction sur les parois du sachet 1, lorsque les éléments de fermeture 34 complémentaires sont en prise, entraine la rotation des voiles support 30, 32 autours desdits éléments de fermeture 34 complémentaires.

Selon un premier exemple de réalisation illustré en figure 1, le deuxième voile support 32 est fixé sur la deuxième paroi 20 dans une zone localisée 33 qui n'est pas superposée avec l'élément de fermeture 34 et qui est décalée par rapport audit élément de fermeture 34, de sorte que le deuxième voile support 32 est articulé sur la deuxième paroi 20. Une telle fixation a par exemple été décrite dans le document FR 2 628 067 au nom de la Demanderesse, dont le contenu est incorporé ici par référence.

Comme cela est décrit dans le document FR 2 628 067, la disposition qui précède permet d'éviter que la pression interne au sachet 1 ne soit appliquée aux éléments de fermeture 34 et tende à séparer ceux-ci. En effet, grâce cette disposition, la séparation des parois du sachet 1 (afin d'ouvrir ce dernier) conduit à un possible pivotement du voile support au niveau de la zone charnière formée par sa fixation, sans risque de séparation des éléments de fermeture 34.

Dans le document FR 2 628 067, la zone localisée s'étend au niveau de la partie supérieure 32a du deuxième voile support 32 afin d'éviter les risques d'ouverture du sachet 1 résultant de la pression interne appliquée par le contenu du sachet 1 sur l'ensemble de fermeture 3.

En variante, la zone localisée peut s'étendre dans la partie inférieure 32b du deuxième voile support 32 afin d'empêcher l'ouverture du sachet 1 depuis l'extérieur. Pour réduire encore les possibilités d'ouverture du sachet 1, notamment par des enfants, la partie supérieure 32a du deuxième voile support 32 peut être de hauteur réduite. De la sorte, la saisie du deuxième voile support 32 ne pourra pas être possible, rendant ainsi nécessaire l'utilisation du passage 40. Par exemple, la hauteur du deuxième voile support 32 peut être inférieure à la hauteur de l'élément de fermeture 34. Dans un exemple de réalisation, la hauteur de la partie supérieure du deuxième voile support peut être inférieure ou égale à 1 mm.

Selon une autre variante encore (deuxième mode de réalisation) illustrée en figure 2, les deux voiles support 30, 32 peuvent être reliés à la paroi 10, 20 en regard au niveau d'une zone localisée 31, 33. Les zones localisées 31, 33 peuvent être disposées sur des parties respectives opposées des voiles support 30, 32 (ici la partie supérieure 30a et la partie inférieure 32b), respectivement de part et d'autre des éléments de fermeture 34 complémentaire, de sorte que l'un des voiles articulés (ici le premier voile support 30) est dirigé vers l'intérieur du sachet 1 tandis que l'autre voile articulé (ici le deuxième voile support 32) est dirigé vers son embouchure. Une telle configuration est par exemple décrite dans le document FR 2 963 927 au nom de la Demanderesse, dont le contenu est incorporé ici par référence, et illustrée en figure 2. De manière alternative, les zones localisées 31, 33 peuvent être disposées sur des parties respectives des voiles support 30, 32 qui s'étendent en regard, c'est-à-dire sur les parties supérieures 30a, 32a des voiles 30, 32 ou sur leur partie inférieure 30b, 32b.

Selon un troisième exemple de réalisation illustré en figure 3, le premier et le deuxième voile support 30, 32 peuvent être reliés à la première et à la deuxième paroi 10, 20 par l'intermédiaire d'un premier et d'un deuxième voile d'extension 12, 14, respectivement, l'un au moins des voiles support 30, 32 étant fixé au voile d'extension à distance de sa partie supérieure 30a, 32a. Une telle fixation a par exemple été décrite dans le document FR 14 58288 au nom de la Demanderesse, dont le contenu est incorporé ici par référence.

Dans le document FR 14 58288, le voile support 30, 32 peut être fixé au voile d'extension correspondant 12, 14 dans une zone adjacente à l'élément de fermeture 34 complémentaire porté par ledit voile support 30, 32. Dans une variante de réalisation, les deux voiles support 30, 32 sont chacun reliés à un voile d'extension 12, 14 associé.

Selon un quatrième exemple de réalisation illustré en figures 4a à 4c, le sachet 1 comprend en outre une paroi supplémentaire 16 présentant un premier pan 17 et un deuxième pan 18. Le premier pan 17 de la paroi supplémentaire 16 est relié à la deuxième paroi 20 à proximité de l'embouchure du sachet 1 tandis que le deuxième pan 18 est relié à la première paroi 10. La paroi supplémentaire 16 peut être formée intégralement et en une seule pièce avec la deuxième paroi 20 du sachet 1, ou en variante rapportée et fixée sur ladite deuxième paroi 20, à proximité de son bord supérieur de manière à s'étendre vers le fond du sachet 1, ou selon une autre variante encore rapportée et fixée sur ladite deuxième paroi 20 à distance de son bord supérieur, par exemple dans une région adjacente au pli. La paroi supplémentaire 16 est pliée entre le premier pan 17 et le deuxième pan 18 le long d'un pli 19 de sorte que le deuxième pan 18 s'étend en direction de l'embouchure. Par ailleurs, le premier voile support 30 est en outre fixé sur la deuxième paroi 20 et le deuxième voile support 32 est fixé sur le deuxième pan 18 de la paroi supplémentaire 16. Plus précisément, le premier voile support 30 et le deuxième voile support 32 sont fixés sur la première paroi 10, le deuxième voile support 32 étant en outre fixé sur le deuxième pan 18 de la paroi supplémentaire 16, de sorte qu'une sollicitation en écartement de la première et de la deuxième paroi 10, 20 du sachet 1 lorsque les profilés complémentaires 34 sont en prise entraine une rotation du dispositif de fermeture autour du deuxième voile support 32.

Cette configuration permet de réduire drastiquement les risques d'ouverture du sachet 1 par un enfant en bas âge ainsi que les risques d'ouverture intempestive du sachet 1 en raison des sollicitations internes appliquées par le contenu du sachet 1 sur le dispositif de fermeture. En effet, l'écartement des bords supérieurs du sachet 1 ou des parois entre les voiles support et le fond du sachet 1 a pour effet de faire pivoter les voiles support 30, 32 du dispositif de fermeture et de les aligner avec l'axe d'application des efforts sur les parois (globalement horizontalement) grâce à la présence de la paroi supplémentaire 16 qui se déploie et à la fixation du premier voile support 30 sur la première paroi 10. De la sorte, tout effort supplémentaire sur les voiles supports 30, 32 est appliqué dans le plan des voiles support 30, 32, et non plus perpendiculairement à ceux-ci.

Dans une forme de réalisation, le premier pan 17 de la paroi supplémentaire 16 s'étend vers l'intérieur du sachet 1. Optionnellement, le premier pan 17 de la paroi supplémentaire 16 peut être soudé sur les côtés latéraux de la deuxième paroi 20, le long de deux lignes de soudure 17a (voir Figure 4a).

Le deuxième pan 18 de la paroi supplémentaire 16 est fixé sur les côtés latéraux de la première paroi 10, au niveau des voiles support 30, 32.

Ici, le deuxième pan 18 de la paroi supplémentaire 16 est en outre soudé sur les côtés latéraux de la première paroi 10, entre la partie inférieure 32b du deuxième voile support 32 et le pli 19 (voir Figure 4a) le long de deux lignes de soudure 16a. Dans cet exemple de réalisation, le deuxième voile support 32 s'étend donc à distance du pli 19 et n'est pas fixé sur la portion de la deuxième paroi 20 qui s'étend en regard du premier pan 17 de la paroi supplémentaire 16.

On comprendra que cette configuration présente l'avantage de permettre un alignement de la portion de la deuxième paroi 20 avec la portion en regard de la première paroi 10, comme illustré sur la figure 4c, lorsqu'un utilisateur tire sur leurs bords supérieurs du sachet 1 en vue d'accéder à l'intérieur du sachet 1. Dans cette configuration, les efforts sont ainsi principalement appliqués sur les extrémités des voiles support 30, 32 qui sont fixées sur les côtés latéraux de la première paroi 10, une petite partie des efforts étant également appliquée sur la partie inférieure 32b du deuxième voile support 32 et sur la partie supérieure 30a du premier voile support 30, dans le plan desdits voiles 30, 32. De tels efforts ne sont toutefois pas susceptibles de séparer les profilés complémentaires 34 du dispositif de fermeture.

Dans cette configuration, la première et la deuxième paroi 10, 20 peuvent être fixées l'une sur l'autre le long de leurs côtés latéraux, entre leur bord inférieur et le pli 19, comme illustré sur la figure 4a.

En variante, la première paroi 10 et la deuxième paroi 20 peuvent être fixées ensemble sur toute leur hauteur le long de leurs côtés latéraux, c'est-à-dire du fond du sachet jusqu'à leur bord supérieur, par soudure ou par collage. Dans cette variante d'utilisation, l'ouverture du sachet 1 par traction sur les bords supérieurs de la première et de la deuxième paroi 10, 20 est encore plus difficile, l'écartement possible des bords supérieurs des parois 10, 20 limitant le pivotement de la paroi supplémentaire 16 et donc l'effort pouvant être appliqué sur les profilés complémentaires 34.

Dans l'exemple des figures 4a à 4c, le premier voile support 30 est fixé sur la première paroi 10 au niveau de sa partie supérieure 30a uniquement, sa partie inférieure 30b restant libre par rapport à la première paroi 10. Cette configuration permet en effet d'augmenter l'effet charnière du dispositif de fermeture, en permettant le pivotement du premier voile support 30 lors de l'écartement des parois 10, 20 du sachet 1.

Par ailleurs, la hauteur de la partie supérieure 32a du deuxième voile support 32 est telle que ladite partie supérieure 30a ne dépasse pas des profilés complémentaires 34 (comme illustré sur les figures 4b, 4c et 11 par exemple). En d'autres termes, les profilés complémentaires 34 arrivent à la limite du voile support 32.

On notera que la présence de la paroi supplémentaire 16 et la fixation du dispositif de fermeture à distance du bord supérieur des parois 10, 20 permettent de décaler le dispositif de fermeture vers l'intérieur du sachet 1 plutôt qu'au niveau de son embouchure, ce qui renforce encore la tendance des enfants à saisir les parois 10, 20 du sachet 1 plutôt que d'essayer de saisir les voiles support 30, 32, et réduit les risques que l'enfant voie le dispositif de fermeture lorsque le sachet 1 est posé sur un support.

Cette tendance peut encore être renforcée en fixant le dispositif de fermeture de sorte que le pli 19 s'étende à une distance d de l'ordre de la longueur d'un pouce d'adulte de l'embouchure (lorsque le sachet 1 est au repos), soit une distance d comprise entre 30 et 70 millimètres, typiquement de l'ordre d'une quarantaine de millimètres pour un sachet 1 d'une largeur d'une vingtaine de centimètres (voir figure 11). Un adulte n'aura ainsi aucune difficulté à ouvrir le sachet 1, en plaçant son pousse au fond du pli 19, tandis qu'un enfant en bas âge aura des difficultés pour introduire ses pouces dans le pli 19 et dans le passage 40, ses mains étant trop petites. L'enfant ne pourra donc que saisir les bords supérieurs des parois 10, 20, ce qui ne permet pas d'ouvrir le sachet 1.

Une telle fixation a par exemple été décrite dans le document FR 15 53143 au nom de la Demanderesse, dont le contenu est incorporé ici par référence.

Dans le document FR 15 53143, le deuxième pan 18 de la paroi supplémentaire 16 peut en outre être fixé à proximité des côtés latéraux de la première paroi 10, entre le deuxième voile support 32 et le pli 19 afin de rendre plus difficile l'ouverture du sachet 1 par simple traction sur l'embouchure.

La figure 11 illustre un cinquième mode de réalisation d'un sachet 1.

Ce cinquième mode de réalisation diffère de l'exemple illustré en figures 4a à 4c uniquement en ce que la paroi supplémentaire 16 est rapportée et fixée sur la deuxième paroi 20. Les autres caractéristiques décrites en relation avec le quatrième mode de réalisation s'appliquent donc mutatis mutandis à ce cinquième mode de réalisation.

La deuxième paroi 20 peut cependant être de longueur similaire à celle de la première paroi 10, puisqu'il n'est pas nécessaire de la plier pour former la paroi supplémentaire. La paroi supplémentaire 16 est cependant pliée le long du pli 19, entre le premier pan 17 et le deuxième pan 18, de manière à s'étendre en direction de l'embouchure du sachet 1.

Dans ce mode de réalisation, le premier pan 17 s'étend donc également le long de la deuxième paroi 20, entre son bord supérieur et le pli 19, tandis que le deuxième pan 18 qui comprend le deuxième voile support 32 s'étend entre le pli 19 et l'extrémité libre de la paroi supplémentaire 16.

On notera que, quel que soit le mode de réalisation, le deuxième voile support 32 pourrait également être rapporté et fixé sur la paroi supplémentaire 16.

Par ailleurs, comme indiqué précédemment, la partie supérieure 32a du deuxième voile support 32 peut ne pas s'étendre au-delà des profilés complémentaires 34. En d'autres termes, les profilés complémentaires 34 peuvent s'étendre jusqu'à la limite du deuxième voile support 32.

Le sachet 1 ainsi obtenu est donc capable de résister aux sollicitations internes (dues à l'encombrement du contenu du sachet 1) et externes (dues à la l'action d'une personne - adulte ou enfant - sur l'embouchure 2) des parois 10, 20 du sachet 1, empêchant toute ouverture conventionnelle du sachet 1 (par traction sur les bords supérieurs 10c, 20c des parois 10, 20), même par un adulte. En effet, lorsque les profilés complémentaires 14, 24 sont en prise, la sollicitation en écartement des parois 10, 20 du sachet 1 (*i.e.* perpendiculairement aux parois 10, 20 du sachet 1 selon les flèches F des figures 4b et 4c) entraine la tension de la deuxième paroi 20 et de la paroi supplémentaire 30 et la rotation du dispositif de fermeture autour du deuxième voile support 22 jusqu'à aligner globalement les voiles support 12, 22, la deuxième paroi 20 et la paroi supplémentaire 30 avec la direction d'application des efforts F. Cet alignement, visible en figure 2b, empêche toute ouverture du sachet 1, même par un adulte.

Pour ouvrir un sachet 1 conforme au quatrième ou cinquième mode de réalisation, il est possible d'utiliser le passage 40, comme décrit ci-dessus.

En variante, le sachet 1 peut être dépourvu d'un tel passage. Il est alors possible de pincer les voiles support 30, 32 afin de déplacer les profilés complémentaires 34 dans des sens opposés (cisaillement). Les extrémités libres des voiles support 30, 32 étant fixées aux côtés latéraux de la première paroi 10, ce pincement a pour effet de séparer les profilés complémentaires 34 à proximité de l'un de ces bords.

La difficulté d'ouverture par pincement des voiles support 30, 32 peut être ajustée en soudant les côtés latéraux de la première et de la deuxième paroi 10, 20 sur toute leur hauteur.

Cette difficulté peut également être ajustée en modifiant la position du dispositif de fermeture par rapport au pli 19 et/ou à l'embouchure du sachet 1. En effet, la Demanderesse s'est aperçue que plus la partie inférieure 32b du deuxième voile support 32 était éloignée du pli 19, plus il était difficile de séparer les profilés complémentaires par pincement, la paroi supplémentaire 16 ayant tendance à dissiper les efforts appliqués sur le sachet 1. Une distance entre la limite des profilés complémentaires 34 (au niveau de la partie inférieure 32b) et le pli 19 peut par exemple être de l'ordre de 5 à 30 mm, typiquement 25 mm.

Par ailleurs, plus le dispositif de fermeture est proche de l'embouchure, plus les usagers (adultes ou enfants) ont tendance à saisir le dispositif par les profilés complémentaires 34 et non par leurs parties inférieures 30b 32b, rendant ainsi plus difficile le déplacement relatif des voiles support 30, 32 et donc la séparation de leurs profilés 34. On notera que ce pincement des voiles support 30, 32 n'est pas évident pour des enfants, qui ont naturellement tendance à attraper le sachet 1 par ses parois 10, 20. Or, l'ouverture du sachet 1 en sollicitant les bords supérieurs des parois 10, 20 n'est pas possible (sans détruire le dispositif de fermeture du sachet 1) en raison de la rotation des voiles support 30, 32.

Par ailleurs, seul un pincement important des voiles support 30, 32 serait susceptible d'ouvrir le sachet 1. Or, un tel effort est trop intense pour un enfant, qui ne pourra donc accéder au contenu du sachet 1.

Quel que soit le mode de réalisation, les parois 10, 20 du sachet 1 peuvent être réalisées dans un matériau opaque (non transparent), de manière à réduire la possibilité pour des enfants de voir l'ensemble de fermeture 3 à travers les parois 10, 20.

Les parois 10, 20, les voiles support 30, 32 et les éléments de fermeture complémentaires 34 peuvent être réalisés dans un seul et unique matériau, notamment l'un des matériaux suivants : du polypropylène PP, du poly(téréphtalate d'éthylène) PET, du polyéthylène PE, du polyéthylène haute densité PEHD, du polyéthylène basse densité PEBD et leurs copolymères associés, des copolymères d'éthylène et/ou des copolymères de propylène.

En variante, ces différents éléments du sachet 1 peuvent être réalisés dans des matériaux différents. On pourra notamment citer, de manière non limitatives, un sachet 1 comprenant une première paroi 10 et une deuxième paroi 20 réalisées en poly(téréphtalate d'éthylène) et/ou en en polyéthylène et un ensemble de fermeture 3 (voiles support 30, 32 et éléments de fermeture complémentaires 34) en polypropylène.

Par ailleurs, la première et la deuxième paroi 10, 20 peuvent présenter une épaisseur comprise entre 30 micromètres et 200 micromètres, typiquement de l'ordre de 60 micromètres à 150 micromètres, notamment lorsque lesdites parois sont formées dans l'un des matériaux décrits ci-dessus. On comprendra bien entendu que ces parois peuvent être réalisées dans des matériaux complexes comprenant plusieurs couches de matériaux différents.

## Revendications

1. Sachet (1) comprenant :
- une première et une deuxième paroi (10, 20) reliées ensemble de manière à définir des côtés latéraux et un fond (2) du sachet (1),
- un ensemble de fermeture (3) comprenant un premier et un deuxième voile support (30, 32) reliés respectivement à la première et à la deuxième paroi (10, 20) et comportant chacun un élément de fermeture (34) complémentaire, le deuxième voile support (32) étant articulé sur la deuxième paroi (20) de sorte que la traction sur les parois (10, 20) du sachet (1) lorsque les éléments de fermeture (34) complémentaires sont en prise entraîne la rotation des voiles support (30, 32) autour desdits éléments de fermeture (34) complémentaires,
le sachet (1) étant **caractérisé en ce que** le premier voile support (30) est relié de manière discontinue sur sa longueur à la première paroi (10) du sachet (1) de façon à ménager au moins un passage (40) entre ce premier voile support (30) et la première paroi (10) du sachet (1) à partir de l'extérieur du sachet (1), ledit passage (40) pouvant permettre une déformation locale du premier voile support (30) propre à modifier l'orientation relative locale des éléments de fermeture (34) lors d'un écartement des parois (10, 20) du sachet (1) et pouvant faciliter la séparation des éléments de fermeture (34) complémentaires.

2. Sachet (1) selon la revendication 1, dans lequel le premier voile support (30) présente un bord supérieur et un bord inférieur, le bord inférieur étant plus proche du fond (2) du sachet (1) que le bord supérieur et le bord supérieur étant relié de manière discontinue à la première paroi (10) du sachet (1), de façon à ménager le passage (40).

3. Sachet (1) selon la revendication 2, dans lequel :
- le bord supérieur du premier voile support (30) est fixé de manière continue à la premier paroi le long d'un premier tronçon (A) et est séparé de manière continue de ladite première paroi (10) le long d'un deuxième tronçon (B), et
- le bord inférieur du premier voile support (30) est fixé de manière continue sur la première paroi (10) le long du deuxième tronçon (B) sur tout ou partie de sa hauteur.

4. Sachet (1) selon l'une des revendications 2 ou 3, dans lequel le bord inférieur du premier voile support (30) est relié à la première paroi (10) de manière continue entre les côtés latéraux du sachet (1).

5. Sachet (1) selon l'une des revendications 2 à 4, dans lequel le premier voile support (30) est divisé en une partie inférieure (30b) et une partie supérieure (30a), la partie inférieure (30b) étant plus proche du fond (2) que la partie supérieure (30a) et portant l'élément de fermeture (34), et dans lequel la partie supérieure (30a) du premier voile support (30) est reliée de manière discontinue à la première paroi (10) de manière à ménager le passage (40).

6. Sachet (1) selon l'une des revendications 1 à 5, dans lequel le premier voile support (30) est divisé en une partie inférieure (30b) et une partie supérieure (30a), la partie inférieure (30b) étant plus proche du fond (2) que la partie supérieure (30a) et portant l'élément de fermeture (34), et dans lequel la partie supérieure (30a) du premier voile support (30) est localement découpée de manière à ménager le passage (40).

7. Sachet (1) selon la revendication 1, dans lequel le deuxième voile support (32) est fixé sur la deuxième paroi (20) dans une zone localisée (33) qui n'est pas superposée avec l'élément de fermeture (34) et qui est décalée par rapport audit élément de fermeture (34), de sorte que le deuxième voile support (32) est articulé sur la deuxième paroi (20).

8. Sachet (1) selon la revendication 7, dans lequel le deuxième voile support (32) est divisé en une partie inférieure (32b) et une partie supérieure, la partie inférieure étant plus proche du fond (2) que la partie supérieure (32a) et portant l'élément de fermeture (34), et dans lequel la zone localisée (33) au niveau de laquelle est fixé sur deuxième voile support (32) sur la deuxième paroi (20) fait partie de la partie inférieure (32b) dudit deuxième voile support (32).

9. Sachet (1) selon la revendication 8, dans lequel la partie supérieure (32a) du deuxième voile support (32) présente une hauteur inférieure à une hauteur de l'élément de fermeture (34).

10. Sachet (1) selon la revendication 1, dans lequel le premier et le deuxième voile support (32) sont reliés à la première et à la deuxième paroi (10, 20) par l'intermédiaire d'un premier et d'un deuxième voile d'extension (12, 14), respectivement, l'un au moins des voiles support (30, 32) étant fixé au voile d'extension (12, 14) à distance de son bord supérieur.

11. Sachet (1) selon la revendication 10, dans lequel l'au moins un voile support (30, 32) est fixé au voile d'extension (12, 14) correspondant dans une zone adjacente à l'élément de fermeture (34) complémentaire porté par ledit voile support (30, 32).

12. Sachet (1) selon la revendication 1, comprenant en outre une paroi supplémentaire (16) présentant un premier pan (17) et un deuxième pan (18), le premier pan (17) étant relié à la deuxième paroi (20) à proximité de l'embouchure du sachet (1) tandis que le deuxième pan (18) est relié à la première paroi (10), ladite paroi supplémentaire (16) étant pliée entre le premier pan (17) et le deuxième pan (18) le long d'un pli (1) de sorte que le premier pan (17) s'étend en direction du fond (2), et dans lequel :
- le premier voile support (30) et le deuxième voile support (32) sont fixés sur la première paroi (10), et
- le deuxième voile support (32) est en outre fixé sur le deuxième pan (18) de la paroi supplémentaire (16).

13. Sachet (1) selon la revendication 12, dans lequel le deuxième pan (18) de la paroi supplémentaire (16) est fixé à proximité des côtés latéraux de la première paroi (10), entre le deuxième voile support (32) et le pli (19).

14. Sachet (1) selon l'une des revendications 1 à 13, dans lequel les éléments de fermeture (34) complémentaires comprennent chacun au moins un profilé complémentaire, de préférence au moins deux profilés complémentaires, par exemple entre trois et six profilés complémentaires.

15. Sachet (1) selon la revendication 14, dans lequel tout ou partie des profilés complémentaires (34) comprend des altérations séquentielles sensiblement parallèles aux côtés latéraux, typiquement des écrasements séquentiels.

## Patentansprüche

1. Beutel (1), umfassend:
- eine erste und eine zweite Wand (10, 20), die gemeinsam derart verbunden sind, dass laterale Seiten und ein Boden (2) des Beutels (1) definiert werden,
- eine Verschlusseinheit (3), umfassend eine erste und eine zweite Trägerbahn (30, 32), die jeweils mit der ersten und der zweiten Wand (10, 20) verbunden sind und jeweils ein komplementäres Verschlusselement (34) aufweisen, wobei die zweite Trägerbahn (32) auf der zweiten Wand (20) derart angelenkt ist, dass das Ziehen an den Wänden (10, 20) des Beutels (1), wenn die komplementären Verschlusselemente (34) in Eingriff sind, die Rotation der Trägerbahnen (30, 32) um die komplementären Verschlusselemente (34) bewirkt,
wobei der Beutel (1) **dadurch gekennzeichnet ist, dass** die erste Trägerbahn (30) diskontinuierlich über ihre Länge mit der ersten Wand (10) des Beutels (1) derart verbunden ist, dass mindestens ein Durchgang (40) zwischen dieser ersten Trägerbahn (30) und der ersten Wand (10) des Beutels (1) von außerhalb des Beutels (1) ausgebildet wird, wobei der Durchgang (40) eine lokale Verformung der ersten Trägerbahn (30) erlauben kann, die geeignet ist, die lokale relative Ausrichtung der Verschlusselemente (34) bei einer Beabstandung der Wände (10, 20) des Beutels (1) zu verändern, und die Trennung der komplementären Verschlusselemente (34) erleichtern kann.

2. Beutel (1) nach Anspruch 1, wobei die erste Trägerbahn (30) einen oberen Rand und einen unteren Rand aufweist, wobei der untere Rand näher am Boden (2) des Beutels (1) als der obere Rand ist und der obere Rand mit der ersten Wand (10) des Beutels (1) derart diskontinuierlich verbunden ist, dass der Durchgang (40) ausgebildet wird.

3. Beutel (1) nach Anspruch 2, wobei:
- der obere Rand der ersten Trägerbahn (30) an der ersten Wand entlang eines ersten Abschnitts (A) kontinuierlich befestigt ist und von der ersten Wand (10) entlang eines zweiten Abschnitts (B) kontinuierlich getrennt ist, und
- der untere Rand der ersten Trägerbahn (30) auf der ersten Wand (10) entlang des zweiten Abschnitts (B) über seine gesamte oder einen Teil seiner Höhe kontinuierlich befestigt ist.

4. Beutel (1) nach einem der Ansprüche 2 oder 3, wobei der untere Rand der ersten Trägerbahn (30) mit der ersten Wand (10) zwischen den lateralen Seiten des Beutels (1) kontinuierlich verbunden ist.

5. Beutel (1) nach einem der Ansprüche 2 bis 4, wobei die erste Trägerbahn (30) in einen unteren Teil (30b) und einen oberen Teil (30a) unterteilt ist, wobei der untere Teil (30b) näher am Boden (2) als der obere Teil (30a) ist und das Verschlusselement (34) trägt, und wobei der obere Teil (30a) der ersten Trägerbahn (30) mit der ersten Wand (10) derart diskontinuierlich verbunden ist, dass der Durchgang (40) ausgebildet wird.

6. Beutel (1) nach einem der Ansprüche 1 bis 5, wobei die erste Trägerbahn (30) in einen unteren Teil (30b) und einen oberen Teil (30a) unterteilt ist, wobei der untere Teil (30b) näher am Boden (2) als der obere Teil (30a) ist und das Verschlusselement (34) trägt, und wobei der obere Teil (30a) der ersten Trägerbahn (30) derart lokal geschnitten ist, dass der Durchgang (40) ausgebildet wird.

7. Beutel (1) nach Anspruch 1, wobei die zweite Trägerbahn (32) auf der zweiten Wand (20) in einer lokalisierten Zone (33) befestigt ist, die nicht mit dem Verschlusselement (34) übereinanderliegt und die in Bezug auf das Verschlusselement (34) derart versetzt ist, dass die zweite Trägerbahn (32) auf der zweiten Wand (20) angelenkt ist.

8. Beutel (1) nach Anspruch 7, wobei die zweite Trägerbahn (32) in einen unteren Teil (32b) und einen oberen Teil unterteilt ist, wobei der untere Teil näher am Boden (2) als der obere Teil (32a) ist und das Verschlusselement (34) trägt, und wobei die lokalisierte Zone (33), im Bereich derselben die zweite Trägerbahn (32) auf der zweiten Wand (20) befestigt ist, Teil des unteren Teils (32b) der zweiten Trägerbahn (32) ist.

9. Beutel (1) nach Anspruch 8, wobei der obere Teil (32a) der zweiten Trägerbahn (32) eine Höhe aufweist, die niedriger als eine Höhe des Verschlusselements (34) ist.

10. Beutel (1) nach Anspruch 1, wobei die erste und die zweite Trägerbahn (32) mit der ersten und der zweiten Wand (10, 20) über eine jeweilige erste und eine zweite Erweiterungsbahn (12, 14) verbunden sind, wobei mindestens eine der Trägerbahnen (30, 32) mit der Erweiterungsbahn (12, 14) beabstandet von ihrem oberen Rand befestigt ist.

11. Beutel (1) nach Anspruch 10, wobei die mindestens einen Trägerbahn (30, 32) an der entsprechenden Erweiterungsbahn (12, 14) in einer Zone benachbart zum komplementären Verschlusselement (34) befestigt ist, das von der Trägerbahn (30, 32) getragen wird.

12. Beutel (1) nach Anspruch 1, umfassend ferner eine zusätzliche Wand (16), aufweisend ein erstes Stück (17) und ein zweites Stück (18), wobei das erste Stück (17) mit der zweiten Wand (20) in der Nähe der Mündung des Beutels (1) verbunden ist, wogegen das zweite Stück (18) mit der ersten Wand (10) verbunden ist, wobei die zusätzliche Wand (16) zwischen dem ersten Stück (17) und dem zweiten Stück (18) entlang einer Falte (1) derart gefaltet ist, dass sich das erste Stück (17) in Richtung des Bodens (2) erstreckt, und wobei:
- die erste Trägerbahn (30) und die zweite Trägerbahn (32) auf der ersten Wand (10) befestigt sind, und
- die zweite Trägerbahn (32) ferner auf dem zweiten Stück (18) der zusätzlichen Wand (16) befestigt ist.

13. Beutel (1) nach Anspruch 12, wobei das zweite Stück (18) der zusätzlichen Wand (16) in der Nähe der lateralen Seiten der ersten Wand (10) zwischen der zweiten Trägerbahn (32) und der Falte (19) befestigt ist.

14. Beutel (1) nach einem der Ansprüche 1 bis 13, wobei die komplementären Verschlusselemente (34) jeweils mindestens ein komplementäres Profil, vorzugsweise mindestens zwei komplementäre Profile, beispielsweise zwischen drei und sechs komplementäre Profile, umfassen.

15. Beutel (1) nach Anspruch 14, wobei alle oder ein Teil der komplementären Profile (34) sequentielle Minderungen umfasst, die etwa parallel zu den lateralen Seiten sind, in typischer Weise sequentielle Eindrückungen.

## Claims

1. A bag (1) comprising:
- a first and a second walls (10, 20) connected together so as to define lateral sides and a bottom (2) of the bag (1),
- a closure assembly (3) comprising a first and a second support webs (30, 32) respectively connected to the first and second walls (10, 20) and each including a complementary closure element (34), the second support web (32) being hinged on the second wall (20) so that the traction on the walls (10, 20) of the bag (1) when the complementary closure elements (34) are engaged causes the rotation of the support webs (30, 32) around said complementary closure elements (34),
the bag (1) being **characterized in that** the first support web (30) is connected discontinuously along its length to the first wall (10) of the bag (1) so as to provide at least one passage (40) between this first support web (30) and the first wall (10) of the bag (1) from outside the bag (1), said passage (40) which can allow a local deformation of the first support web (30) suitable for modifying the local relative orientation of the closure elements (34) during a spacing of the walls (10, 20) of the bag (1) and which can facilitate the separation of the complementary closure elements (34) .

2. The bag (1) according to claim 1, wherein the first support web (30) has an upper edge and a lower edge, the lower edge being closer to the bottom (2) of the bag (1) than the upper edge and the upper edge being discontinuously connected to the first wall (10) of the bag (1), so as to provide the passage (40).

3. The bag (1) according to claim 2, wherein:
- the upper edge of the first support web (30) is continuously fixed to the first wall along a first section (A) and is continuously separated from said first wall (10) along a second section; (B), and
- the lower edge of the first support web (30) is continuously fixed to the first wall (10) along the second section (B) over all or part of its height.

4. The bag (1) according to any of claims 2 or 3, wherein the lower edge of the first support web (30) is connected to the first wall (10) continuously between the lateral sides of the bag (1).

5. The bag (1) according to any of claims 2 to 4, wherein the first support web (30) is divided into a lower portion (30b) and an upper portion (30a), the lower portion (30b) being closer to the bottom (2) than the upper portion (30a) and carrying the closure element (34), and wherein the upper portion (30a) of the first support web (30) is discontinuously connected to the first wall (10) so as to form the passage (40).

6. The bag (1) according to any of claims 1 to 5, wherein the first support web (30) is divided into a lower portion (30b) and an upper portion (30a), the lower portion (30b) being closer to the bottom (2) than the upper portion (30a) and carrying the closure element (34), and wherein the upper portion (30a) of the first support web (30) is locally cut so as to form the passage (40).

7. The bag (1) according to claim 1, wherein the second support web (32) is fixed to the second wall (20) in a localized area (33) which is not superimposed with the closure element (34) and which is offset with respect to said closure element (34), so that the second support web (32) is hinged on the second wall (20) .

8. The bag (1) according to claim 7, wherein the second support web (32) is divided into a lower portion (32b) and an upper portion, the lower portion being closer to the bottom (2) than the upper portion (32a) and carrying the closure element (34), and wherein the localized area (33) at which is fixed the second support web (32) on the second wall (20) is part of the lower portion (32b) of said second support web (32).

9. The bag (1) according to claim 8, wherein the upper portion (32a) of the second support web (32) has a height less than a height of the closure element (34) .

10. The bag (1) according to claim 1, wherein the first and second support webs (32) are connected to the first and second walls (10, 20) via a first and a second extension webs (12, 14), respectively, one at least of the support webs (30, 32) being fixed to the extension web (12, 14) away from its upper edge.

11. The bag (1) according to claim 10, wherein the at least one support web (30, 32) is fixed to the corresponding extension web (12, 14) in an area adjacent to the complementary closure element (34) carried by said support web (30, 32).

12. The bag (1) according to claim 1, further comprising an additional wall (16) having a first flap (17) and a second flap (18), the first flap (17) being connected to the second wall (20) in the vicinity of the mouth of the bag (1) while the second flap (18) is connected to the first wall (10), said additional wall (16) being folded between the first flap (17) and the second flap (18) along a fold (1) so that the first flap (17) extends in direction of the bottom (2), and wherein:
- the first support web (30) and the second support web (32) are fixed to the first wall (10), and
- the second support web (32) is further fixed to the second flap (18) of the additional wall (16).

13. The bag (1) according to claim 12, wherein the second flap (18) of the additional wall (16) is fixed in the vicinity of the lateral sides of the first wall (10), between the second support web (32) and the fold (19) .

14. The bag (1) according to any of claims 1 to 13, wherein the complementary closure elements (34) each comprise at least one complementary profile, preferably at least two complementary profiles, for example between three and six complementary profiles.

15. The bag (1) according to claim 14, wherein all or part of the complementary profiles (34) comprises sequential alterations substantially parallel to the lateral sides, typically sequential crushings.
